# DEMANDE DE BREVET EUROPEEN

(11) **EP 1 721 537 A1**
(43) Date de publication de la demande: **15.11.2006**
(21) Numéro de dépôt: 06006685.9
(22) Date de dépôt: 30.03.2006
(51) Int. Cl.: A43C 11/16, A43C 11/08

(54) **Dispositif de fermeture d'une chaussure de sport**

(30) Priorité: 11.05.2005 FR 0504726
(71) Demandeur: Salomon S.A., 74370 Metz-Tessy (FR)
(72) Inventeur: Challande, Christian, 74350 Cruseilles (FR)

(57) **Abrégé**

Dispositif de fermeture destiné à rapprocher deux pans (1, 2) d'une chaussure de sport comportant d'une part un levier (5, 51, 52) monté pivotant autour d'un premier axe d'articulation (6, 61, 62) par rapport au premier desdits pans et agissant sur un élément d'accroche et d'autre part un élément d'ancrage fixé sur le deuxième desdits pans, ledit élément d'accroche et ledit élément d'ancrage étant prévu pour venir en prise l'un avec l'autre, le premier axe d'articulation (6, 61, 62) étant orienté dans une direction qui n'est pas parallèle au plan tangent audit premier pan dans la zone de montage dudit levier (5, 51, 52). De préférence, le premier axe d'articulation (6, 61, 62) est orienté dans une direction faisant avec le plan tangent audit premier pan (1) dans la zone de montage du levier (5, 51, 52), un angle compris entre 45° et 90°.

## Description

La présente invention concerne les dispositifs de fermeture d'une chaussure de sport. Notamment, l'invention concerne les dispositifs de fermeture d'une chaussure de ski.

Il est connu dans l'art antérieur d'utiliser des dispositifs de fermeture permettant de générer une force importante. De tels dispositifs sont appelés crochets de fermeture. Le document EP 1 142 497 A1 décrit une chaussure de ski équipée de quatre de ces crochets. Les crochets sont tous sensiblement similaires, ils comprennent une embase fixée sur la coque sur laquelle est monté pivotant un levier. L'axe d'articulation du levier sur l'embase est parallèle à la coque. Un tirant est monté pivotant par l'une de ses extrémités sur le levier et est relié à une boucle par l'autre de ses extrémités. La boucle est prévue pour venir en prise avec une crémaillère. Deux des crochets sont placés dans la partie haute de la chaussure et ils sont disposés de telle façon qu'ils exercent leur effort de fermeture dans un plan de serrage qui est sensiblement horizontal. Dans ce cas l'axe d'articulation du levier est orienté sensiblement verticalement et la manipulation du crochet qui se fait par le basculement du levier nécessite un mouvement circulaire exercé dans un plan horizontal. Il est très difficile pour un utilisateur d'effectuer un tel mouvement tout en exerçant une force importante.

La présente invention a pour objectif de fournir un dispositif de fermeture qui permette de s'affranchir des limitations posées par les dispositifs connus dans l'art antérieur. Notamment, l'invention a pour objectif de fournir un dispositif de fermeture dont l'ergonomie d'utilisation est améliorée.

L'invention a également pour objectif de fournir une chaussure de sport équipée d'au moins un dispositif de fermeture qui permet à l'utilisateur d'exercer une force de serrage maximale tout en lui garantissant une position ergonomique.

L'objectif de l'invention est obtenu par la fourniture d'un dispositif de fermeture destiné à rapprocher deux pans d'une chaussure de sport comportant d'une part un levier monté pivotant autour d'un premier axe d'articulation par rapport au premier desdits pans et agissant sur un élément d'accroche et d'autre part un élément d'ancrage fixé sur le deuxième desdits pans, ledit élément d'accroche et ledit élément d'ancrage étant prévu pour venir en prise l'un avec l'autre, le premier axe d'articulation étant orienté dans une direction qui n'est pas parallèle au plan tangent audit premier pan dans la zone de montage dudit levier.

De préférence, le premier axe d'articulation est orienté dans une direction faisant avec le plan tangent audit premier pan dans la zone de montage du levier, un angle compris entre 45° et 90°.

L'objectif de l'invention est également obtenu par la fourniture d'une chaussure de sport comportant au moins deux pans et équipée d'au moins un dispositif de fermeture destiné à rapprocher lesdits deux pans de la chaussure et comportant d'une part un levier monté pivotant autour d'un premier axe d'articulation par rapport au premier desdits pans et agissant sur un élément d'accroche et d'autre part un élément d'ancrage fixé sur le deuxième desdits pans, ledit élément d'accroche et ledit élément d'ancrage étant prévu pour venir en prise l'un avec l'autre, caractérisé en ce que le premier axe d'articulation est orienté dans une direction qui n'est pas parallèle au plan tangent audit premier pan dans la zone de montage dudit levier.

De préférence, le dispositif de fermeture est disposé sur la chaussure de façon à ce que le plan de serrage soit horizontal et des moyens de maintien de l'élément d'accroche dans ledit plan de serrage sont prévus.

L'invention sera mieux comprise à la lecture de la description qui suit à laquelle est annexé le dessin dans lequel:
La figure 1 est une vue d'une chaussure équipée de dispositifs de fermeture selon l'art antérieur.
La figure 2 est une vue d'un dispositif de fermeture selon un premier mode de réalisation de l'invention, en position ouverte.
La figure 3 est une vue d'un dispositif de fermeture selon un premier mode de réalisation de l'invention, en position fermée.
La figure 4 est une vue de dessus du dispositif de fermeture de la figure 3.
La figure 5 est une vue latérale d'une chaussure équipée de dispositifs de fermeture selon un deuxième et un troisième mode de réalisation de l'invention, en position fermée.
La figure 6 est une vue de trois-quart arrière de la chaussure de la figure 5, en position ouverte.
La figure 7 est une vue schématique partielle de la chaussure de la figure 5.
La figure 8 est une vue en perspective d'une chaussure de ski équipée d'un dispositif selon un quatrième mode de réalisation.

La figure 1 montre une chaussure de sport équipée de dispositifs de fermeture selon l'art antérieur. Il s'agit en l'occurrence d'une chaussure de ski comportant quatre dispositifs de fermeture à crochet et une sangle de serrage bas-de-jambe. La chaussure de ski, comprend une coque rigide constituée d'un bas-de-coque et d'un collier. Les dispositifs de fermeture sont quasiment identiques les uns aux autres et comprennent une embase sur laquelle est monté pivotant un levier. L'axe d'articulation du levier sur l'embase est, pour chacun des crochets, parallèle au plan tangent à la coque de la chaussure, à l'endroit de fixation de l'embase sur celle-ci. En d'autres termes, on pourrait dire, que le premier axe d'articulation est parallèle à la coque de la chaussure, à l'endroit de fixation de l'embase sur celle-ci. Pour les crochets qui sont placés sur le bas-de-coque, l'axe d'articulation des crochets est sensiblement horizontal. Une telle disposition est bonne d'un point de vue ergonomique dans la mesure où l'utilisateur doit faire un mouvement de haut en bas pour fermer le crochet et un mouvement de bas en haut pour l'ouvrir. En revanche, pour les crochets placés sur le collier, ils sont disposés de telle façon que leur plan de serrage soit sensiblement horizontal et l'axe d'articulation du levier y est orienté sensiblement verticalement. Ceci signifie que le mouvement que doit effectuer l'utilisateur pour fermer le crochet est un mouvement de rotation inscrit dans un plan horizontal. Un tel mouvement est très mauvais ergonomiquement.

La figure 2 montre un dispositif de fermeture selon un premier mode de réalisation de l'invention, en position ouverte. Le dispositif de fermeture comprend une embase 3, fixée sur un premier pan 1 d'une chaussure grâce à deux rivets 4. De préférence, l'embase 3 est disposée de telle façon que l'action du dispositif de fermeture s'effectue dans un plan de serrage qui est horizontal. Bien entendu on pourra envisager toute autre disposition. De même que la fixation de l'embase 3 sur le premier pan 1 peut être faite par tout autre moyen que des rivets, comme par exemple, des vis. D'autre part, dans un mode de réalisation altematif de l'invention, non décrit sur les figures, l'embase est intégrée au pan de la chaussure, c'est-à-dire que le levier est directement monté pivotant sur le premier pan 1.

Un levier 5 est monté pivotant sur l'embase 3 autour d'un premier axe d'articulation 6 de façon à pouvoir faire un demi tour autour de ce premier axe d'articulation 6. La rotation du levier 5 est limitée dans une des directions par la butée 7.

Le premier axe d'articulation 6 n'est pas parallèle au plan tangent au premier pan 1 à l'endroit de montage du levier 5 sur l'embase 3. En fait, il y est sensiblement perpendiculaire.

Un câble 9 est fixé, au niveau de la première de ses extrémités, sur le levier 5 avec la possibilité de pivoter autour d'un deuxième axe d'articulation 8. Des moyens de maintien de l'élément d'accroche dans un plan de serrage sont fixés à la deuxième extrémité du câble 9. Ces moyens de maintien comprennent un coulisseau 10 coopérant avec une glissière 11.

Le coulisseau 10 comprend un corps principal et un plot 13, prévu pour se déplacer dans une glissière 11. L'extrémité du plot a une dimension plus importante que la glissière 11 de façon à ce qu'il y soit maintenu grâce à un épaulement ménagée dans cette dernière.

Un élément d'accroche constitué par une boucle 12 est fixée sur le coulisseau 10 sur le coté opposé à celui où est fixé le câble 9. La boucle 12 est prévue pour venir en prise avec un élément d'ancrage constitué par une crémaillère 14, laquelle est fixée sur un deuxième pan 2 de la chaussure.

Bien entendu le fait que l'élément d'accroche soit constitué dans ce mode de réalisation par une boucle et que l'élément d'ancrage soit constitué par une crémaillère ne sont des caractéristiques limitatives, et on pourra remplacer boucle et/ou crémaillère par des éléments équivalents.

La présence du coulisseau 10 et de la glissière 11 assure le positionnement de l'élément d'accroche, même lorsque celle-ci n'est pas en prise avec l'élément d'ancrage. Ceci est particulièrement intéressant lorsque l'action du dispositif de fermeture s'effectue dans un plan horizontal.

Les moyens de maintien de l'élément d'accroche peuvent également se présenter sous la forme d'un passant fixé sur le premier pan et à travers duquel passe le câble.

Les figures 3 et 4 montrent le dispositif de fermeture de la figure 1, en position fermée. Le levier 5 a fait un demi tour et vient en appui contre la butée 7. Le mouvement du levier 5 a généré une translation du deuxième pan 2 par rapport au premier pan 1.

Lors de la phase de manoeuvre du levier 5, les efforts les plus importants à fournir par l'utilisateur sont ceux qui interviennent à la fin de la trajectoire circulaire du levier 5. Compte tenu de la disposition horizontale du dispositif de fermeture, la fin de la trajectoire du levier 5 demande à l'utilisateur d'effectuer ses efforts suivant une direction D principalement verticale. Dans cette direction, l'utilisateur bénéficie d'une force maximale, car il agit selon une direction qui lui est ergonomique. C'est la même chose lorsqu'il s'agit d'ouvrir le dispositif de fermeture. L'effort maximal que devra fournir l'utilisateur se fera également selon une direction verticale.

Les figures 5 et 6 décrivent une chaussure de ski équipée de dispositifs de fermeture selon un deuxième et un troisième mode de réalisation de l'invention. La chaussure 15 comprend un bas-de-coque 16 et un collier 17. Le bas-de-coque est fermé par deux dispositifs de fermeture conforme à l'art antérieur, lesquels ne seront pas décrits plus en détails dans cette demande.

Le collier 17 est fixé sur le bas-de-coque 16 et dispose de trois moyens de fermeture, à savoir deux dispositifs de fermeture selon l'invention et d'une sangle bas-de-jambe 24 positionnée au sommet de la chaussure 15. Les deux dispositifs de fermeture selon l'invention seront appelés dans la suite de cette description, le dispositif supérieur 18 et le dispositif inférieur 19.

Le dispositif supérieur 18, qui constitue un deuxième mode de réalisation de l'invention, comprend une embase 31, fixée sur un premier pan 1 du collier. Un levier supérieur 51 est monté pivotant sur l'embase 31 autour d'un premier axe d'articulation de façon à pouvoir faire un demi tour autour de ce premier axe d'articulation. Dans ce mode de réalisation, on appellera ce premier axe d'articulation, l'axe supérieur 61. La rotation du levier 51 est limitée dans une des directions par la butée 7.

Une bande supérieure 21 est fixée, au niveau de la première de ses extrémités, sur le levier 51 avec la possibilité de pivoter autour d'un deuxième axe d'articulation 8, lequel est sensiblement parallèle à l'axe supérieur 61. Un coulisseau 10 est fixé à la deuxième extrémité de la bande 21.

Comme dans le mode de réalisation précédent le coulisseau 10 comprend un plot 13, prévu pour se déplacer dans une glissière 11. Un crochet 23 est fixé sur le coulisseau 10 sur le côté opposé à celui où est fixée la bande supérieure 21. Le crochet 23 est prévu pour venir en prise avec une crémaillère 14, laquelle est fixée sur un deuxième pan 2 du collier.

Le dispositif inférieur 19, qui constitue un troisième mode de réalisation de l'invention, comprend une embase 32, fixée sur un premier pan 1 du collier. Un levier inférieur 52 est monté pivotant sur l'embase 32 autour d'un premier axe d'articulation de façon à pouvoir faire un demi-tour autour de ce premier axe d'articulation. Dans ce mode de réalisation, on appellera ce premier axe d'articulation, l'axe inférieur 62. La rotation du levier 52 est limitée dans une des directions par la butée 7.

Une bande inférieure 22 est fixée, au niveau de la première de ses extrémités, sur le levier 52 avec la possibilité de pivoter autour d'un deuxième axe d'articulation 8. Un coulisseau 10 est fixé à la deuxième extrémité de la bande inférieure 22.

Comme dans le mode de réalisation précédent le coulisseau 10 comprend un plot 13, prévu pour se déplacer dans une glissière 11. Un crochet 23 est fixé sur le coulisseau 10 sur le côté opposé à celui où est fixée la bande inférieure 22. Le crochet 23 est prévu pour venir en prise avec une crémaillère 14, laquelle est fixée sur un deuxième pan 2 du collier.

La figure 7 représente une vue en coupe schématique du collier suivant un plan vertical passant l'axe d'articulation inférieur 61 et l'axe d'articulation supérieur 62. On peut y voir que l'axe d'articulation supérieur 61 est orienté selon une direction faisant avec le plan tangent au premier pan 1 un angle a sensiblement égal à 90°. Ce qui a pour conséquence que le mouvement du levier supérieur 51 se fait dans un plan P1 qui est sensiblement parallèle au plan tangent au premier pan 1 à l'endroit de montage du levier supérieur 51.

L'axe d'articulation inférieur 62 fait, avec le plan tangent au premier pan 1, un angle β, qui n'est pas sensiblement égal à 90°. Ce qui a pour conséquence que le mouvement du levier inférieur 52 se fait dans un plan P2 qui est sécant avec le plan tangent au premier pan 1. L'angle β est choisi de telle façon que le levier inférieur 52 ne soit pas gêné dans son mouvement par le levier supérieur 51. En pratique, l'angle β est inférieur à 45°.

La figure 8 décrit une chaussure de ski équipée d'un dispositif de fermeture selon un quatrième mode de réalisation de l'invention. La chaussure 15 comprend un bas-de-coque 16 et un collier 17. Le bas-de-coque est fermé par deux dispositifs de fermeture conforme à l'art antérieur.

Le collier 17 est fixé sur le bas-de-coque 16 et dispose de deux moyens de fermeture, à savoir un dispositif de fermeture selon l'invention et un dispositif de serrage bas-de-jambe positionné au sommet de la chaussure 15.

Le dispositif de serrage bas-de-jambe 24 comprend un lacet 25 et un bloqueur 27, tous deux fixés sur un premier pan 1 du collier 17. Un passant 26 est fixé sur le deuxième pan 2 du collier 17. Pour assurer le serrage, l'utilisateur doit faire passer le lacet 25 dans le passant 26, puis dans le bloqueur 27. Il peut ensuite générer une traction sur le lacet 25 à l'aide de la poignée 28. Un tel dispositif de serrage bas de jambe peut générer une force de serrage bien plus importante qu'une sangle de serrage bas de jambe telle que connue dans l'art antérieur car, entre autre, l'utilisateur l'actionne par une traction verticale et le contact du lacet avec le passant 26 n'occasionne que peu de frottements.

Le dispositif de fermeture selon le quatrième mode de réalisation comprend une embase 3, fixée sur le collier 17. Un levier 5 est monté pivotant sur cette embase 3 autour d'un premier axe d'articulation 6. Le levier est constitué d'une plaque dont l'extrémité est retournée pour pouvoir être utilisé comme palette d'actionnement du levier 5.

Le premier axe d'articulation 6, est orienté suivant une direction perpendiculaire au premier pan 1 à l'endroit ou l'embase 3 est fixée sur celui-ci.

Un tirant 29 est monté, à la première de ses extrémités, pivotant sur le levier 5 autour d'un deuxième axe d'articulation 8, parallèle au premier axe d'articulation 6. Une boucle 12 est fixée à la deuxième extrémité du tirant 29.

L'utilisation de cette chaussure est particulièrement ergonomique dans la mesure où la manipulation du levier 5 et la traction sur la poignée 28 se font dans un plan vertical. D'autre part, le dispositif de serrage bas-de-jambe étant particulièrement efficace, il peut être suffisant de ne mettre qu'un seul dispositif de fermeture sur le collier.

L'invention ne se limite pas aux quelques modes de réalisation décrit ici à titre d'exemple mais comprend également toute réalisation équivalente.

### NOMENCLATURE

1- premier pan
2- deuxième pan
3- embase
   31- embase du dispositif supérieur
   32- embase du dispositif inférieur
4- rivet
5- levier
   51- levier supérieur
   52- levier inférieur
6- premier axe d'articulation
   61- axe d'articulation supérieur
   62- axe d'articulation inférieur
7- butée
8- deuxième axe d'articulation
9- câble
10- coulisseau
11- glissière
12- boucle
13- plot
14- crémaillère
15- chaussure
16- bas-de-coque
17- collier
18- dispositif supérieur
19- dispositif inférieur
20- sangle
21- bande supérieure
22- bande inférieure
23- crochet
24- dispositif de serrage bas-de-jambe
25- lacet
26- passant
27- bloqueur
28- poignée
29- tirant

## Revendications

1. Dispositif de fermeture destiné à rapprocher deux pans (1, 2) d'une chaussure de sport comportant d'une part un levier (5, 51, 52) monté pivotant autour d'un premier axe d'articulation (6, 61, 62) par rapport au premier desdits pans et agissant sur un élément d'accroche et d'autre part un élément d'ancrage fixé sur le deuxième desdits pans, ledit élément d'accroche et ledit élément d'ancrage étant prévu pour venir en prise l'un avec l'autre, **caractérisé en ce que** le premier axe d'articulation (6, 61, 62) est orienté dans une direction qui n'est pas parallèle au plan tangent audit premier pan (1) dans la zone de montage dudit levier (5, 51, 52).

2. Dispositif de fermeture selon la revendication 1, **caractérisé en ce que** le premier axe d'articulation (6, 61, 62) est orienté dans une direction faisant avec le plan tangent audit premier pan (1) dans la zone de montage du levier (5, 51, 52), un angle compris entre 45° et 90°.

3. Dispositif de fermeture selon la revendication 1, **caractérisé en ce que** le premier axe d'articulation (6, 61, 62) fait avec le plan tangent audit premier pan (1) un angle sensiblement égal à 90°.

4. Dispositif de fermeture selon la revendication 1, **caractérisé en ce que** ledit élément d'accroche est constitué par une boucle (12).

5. Dispositif de fermeture selon l'une des revendications 1 à 4, **caractérisé en ce qu'**il comprend en outre un câble (9) monté pivotant sur ledit levier (5) autour d'un deuxième axe d'articulation (8) sensiblement parallèle audit premier axe d'articulation (6), et **en ce que** l'élément d'accroche est fixé à l'autre des extrémité dudit câble (9).

6. Dispositif de fermeture selon l'une des revendications 1 à 4, **caractérisé en ce qu'**il comprend en outre une sangle (20) montée pivotante à l'une de ses extrémités sur ledit levier (51, 52) autour d'un deuxième axe d'articulation (8), sensiblement parallèle audit premier axe d'articulation (61, 62), et **en ce que** l'élément d'accroche est fixé à l'autre des extrémité de ladite sangle (20).

7. Dispositif de fermeture selon l'une des revendications précédentes, **caractérisé en ce qu'**il comprend des moyens de maintien dudit élément d'accroche dans le plan de serrage.

8. Dispositif de fermeture selon la revendication 7, **caractérisé en ce que** lesdits moyens de maintien comprennent un coulisseau (10) coopérant avec un glissière (11) ménagée dans ledit premier pan (1).

9. Chaussure de sport comportant au moins deux pans et équipée d'au moins un dispositif de fermeture selon l'une des revendications précédentes.

10. Chaussure de sport selon la revendication précédente, **caractérisée en ce qu'**elle est équipée de deux dispositifs de fermeture selon l'une des revendications précédentes.

11. Chaussure de sport selon la revendication 9, **caractérisée en ce qu'**elle est en outre équipée d'un dispositif de serrage bas-de-jambe, lequel comprend un lacet 25.
